# EUROPÄISCHE PATENTSCHRIFT

(11) **EP 1 752 392 B1**
(45) Veröffentlichungstag und Bekanntmachung des Hinweises auf die Patenterteilung: **28.05.2008**
(21) Anmeldenummer: 06101549.1
(22) Anmeldetag: 10.02.2006
(51) Int. Cl.: B65F 1/08, B65F 1/16

(54) **Behältnis, insbesondere zum Sammeln von Abfällen und Wertstoffen**
Container, in particular for collecting refuse and recyclable material
Conteneur, notamment pour la collecte de déchets et matières recyclables

(30) Priorität: 12.08.2005 DE 202005012874 U
(43) Veröffentlichungstag der Anmeldung: 14.02.2007
(73) Patentinhaber: AuWeKo Gesellschaft für Außenwerbekonzepte GmbH, 63263 Neu-Isenburg (DE)
(72) Erfinder: Popp, Klaus Dieter, 63303, Dreieich (DE); Meiners, Stephan, 41334, Nettetal (DE)
(74) Vertreter: Paul, Dieter-Alfred

(56) Entgegenhaltungen:
- EP-A1- 1 172 307
- DE-A1- 3 611 056
- FR-A- 1 112 537
- US-A- 4 487 331

## Beschreibung

Die vorliegende Erfindung betrifft ein Behältnis, insbesondere zum Sammeln von Abfällen und Wertstoffen mit einem Gehäuse, dessen offene Oberseite durch einen Deckel verschließbar ist, wobei der Deckel wenigstens eine Einwurföffnung aufweist und im Randbereich der Einwurföffnung als Einwurftrichter ausgebildet ist, und mit einem Innenbehälter, der in das Gehäuse eingesetzt ist. Ein solches Behältnis ist aus EP 1 172 307 A1 bekannt.

Behältnisse dieser Art werden von der Anmelderin angeboten und insbesondere in öffentlichen Einrichtungen wie Flughäfen, Bahnhöfen etc. eingesetzt, um Abfälle bzw. Wertstoffe wie Glasflaschen, Kunststoffverpackungen, Papier etc. getrennt voneinander zu sammeln. Die bekannten Behältnisse besitzen ein Gehäuse mit einer obenseitigen Einwurföffnung, durch welche die zu sammelnden Abfälle bzw. Wertstoffe in einen Innenbehälter, der in das Gehäuse eingestellt ist, eingeworfen werden können. Dabei ist die Oberseite des Gehäuses als Deckel ausgebildet, welcher geöffnet werden kann, um den Innenbehälter zum Entleeren aus dem Gehäuse zu entnehmen.

Beim Einsatz in öffentlichen Einrichtungen ist wesentlich, dass Abfallbehälter und Wertstoffsammelsysteme langlebig und beschädigungssicher sind sowie den hohen Sicherheitsstandards genügen, insbesondere was den Brandschutz angeht. Aus diesem Grund sind bei den Behältnissen, welche von der Anmelderin derzeit angeboten werden, die Gehäuse und Innenbehälter aus Metall und insbesondere Edelstahl hergestellt und die Gehäusedeckel im Bereich der Einwurföffnung als Einwurftrichter ausgebildet, die eine selbstlöschende Wirkung haben und im Brandfall den Anstieg der Temperatur an, über und unter dem Gehäuse minimieren. Zudem schützen Schnappschlösser die Behältnisse gegen unbefugten Zugriff und sichern abnehmbares Zubehör gegen Diebstahl.

Auch wenn sich die bekannten Behältnisse zum Sammeln von Abfällen und Wertstoffen durchaus bewährt haben und auch den Sicherheitsanforderungen insbesondere hinsichtlich des Brandschutzes entsprechen, gehen die Bestrebungen dahin, den Sicherheitsstandard noch weiter zu erhöhen.

Aus diesem Grund ist es Aufgabe der vorliegenden Erfindung, ein Behältnis zum Sammeln von Abfällen und Wertstoffen der eingangs genannten Art so auszugestalten, dass Brände in den Innenbehältern schnell und selbsttätig gelöscht werden.

Diese Aufgabe ist erfindungsgemäß dadurch gelöst, dass ein Dichtungselement vorgesehen ist, das bei geschlossenem Deckel einen zwischen dem Innenbehälter und der Deckelunterseite gebildeten Ringspalt abdichtet.

Der Erfindung liegt damit die Überlegung zugrunde, einen Lufteintritt in den Inne nbehälter zu unterbinden, indem der Ringspalt zwischen dem Innenbehälter und der Deckelunterseite abgedichtet wird. Damit ist ein Lufteintritt in den Innenbehälter nur über die Einwurföffnung möglich. Im Brandfall verhindern dort jedoch die entstehenden und in den Einwurftrichter aufsteigenden Rauchgase ein Einströmen von Luft und damit Sauerstoff, so dass der Brand von allein erlischt, wenn der in dem Inne nbehälter vorhandene Sauerstoff aufgebraucht ist.

Gemäß einer bevorzugten Ausführungsform ist in an sich bekannter Weise ein Arretiermechanismus wie beispielsweise ein Schnappschloss vorgesehen, um den Deckel in seiner geschlossenen Stellung zu fixieren. In diesem Fall ist das Dichtungselement in bevorzugter Weise derart ausgebildet und angeordnet, dass es in der geschlossenen und arretierten Stellung zwischen dem Innenbehälter und dem Deckel über seinen ganzen Umfang elastisch zusammengedrückt wird. Auf diese Weise wird sichergestellt, dass der zwischen dem Innenbehälter und der Deckelunterseite gebildete Ringspalt tatsächlich über den gesamten Umfang zuverlässig abgedichtet wird, auch wenn der Ringspalt aufgrund von Fertigungsungenauigkeiten oder dergleichen ungleichmäßig ist.

Grundsätzlich ist es für die Erfindung unerheblich, ob das Dichtungselement an der Deckelunterseite oder an dem Innenbehälter angeordnet ist. Zur Sicherstellung einer einfachen Montage ist das Dichtungselement gemäß einer bevorzugten Ausführungsform jedoch an einem zum Deckel weisenden Rand des Innenbehälters angeordnet, wobei es zweckmäßigerweise einen U-förmigen Querschnitt besitzt und auf den Rand von oben aufgeschoben ist. Um bei dieser Ausführungsform die deckelseitig erforderliche horizontale Anlagefläche zu erhalten, kann an dem Deckel ein Rauchblech vorgesehen sein, welches sich zwischen dem Einwurftrichter und einem Ringsteg des Gehäuses erstreckt.

Gemäß einer Ausführungsform der Erfindung ist vorgesehen, dass der Innenbehälter durch Führungselemente wie beispielsweise einen umlaufenden Ringsteg in dem Gehäuse positioniert ist. Auf diese weise wird sichergestellt, dass der Innenbehälter eine gewünschte, definierte Lage innerhalb des Gehäuses einnimmt.

In einem weiteren Ausführungsbeispiel ist eine Klappe an der Einwurföffnung angeordnet, die zum Einwurf von Gegenständen zum Innenbehälter hin verschwenkbar ist. Damit sich die Klappe nach einem Verschwenken automatisch wieder in die Ausgangsposition bewegt, kann ein Federmechanismus und/oder ein Gegengewicht an der Klappe vorgesehen sein.

Selbstverständlich ist es auch möglich, in an sich bekannter Weise innerhalb des Gehäuses mehrere Innenbehälter vorzusehen, denen dann jeweils eine Einwurföffnung in dem Deckel zugeordnet ist. In diesem Fall sind die zwischen den Innenbehältern und dem Deckel gebildeten Ringspalte jeweils durch ein Dichtungselement gegen einen Lufteintritt abgedichtet, so dass jeder Innenbehälter eine geschlossene Einheit bildet und im Brandfall das Feuer nicht aus einem Innenbehälter in einen daneben liegenden Innenbehälter überspringen kann.

Hinsichtlich weiterer vorteilhafter Ausgestaltungen der Erfindung wird auf die Unteransprüche sowie die nachfolgende Beschreibung von zwei Ausführungsbeispielen unter Bezugnahme auf die beiliegende Zeichnung verwiesen. In der Zeichnung zeigt:
- Figur 1: ein Behältnis zum Sammeln von Abfall und/oder Wertstoffen gemäß der vorliegenden Erfindung in einer Vorderansicht,
- Figur 2: das Behältnis in Draufsicht,
- Figur 3: das Behältnis aus Figur 1 in einem vergrößerten Längsschnitt,
- Figur 4: den oberen Bereich des in Figur 3 dargestellten Behältnisses in nochmals vergrößerter Darstellung,
- Figur 5: eine weitere Ausführungsform eines erfindungsgemäßen Behältnisses in Vorderansicht,
- Figur 6: das Behältnis aus Figur 5 in Draufsicht, und
- Figur 7: das Behältnis mit einer verschwenkbaren Klappe im Einwurfbereich

In den Figuren 1 bis 4 ist ein Behältnis 1 gemäß der vorliegenden Erfindung dargestellt, wie es insbesondere in öffentlichen Einrichtungen Verwendung findet, um Abfälle und/oder andere Wertstoffe wie beispielsweise Kunststofflaschen und -verpackungen, Glas und Papierwaren getrennt voneinander zu sammeln. Das Behältnis 1 besitzt dabei ein auf einem Sockel 2 sitzendes Gehäuse 3, dessen offene Oberseite durch einen Deckel 4 verschlossen ist. Wie die Figuren 3 und 4 zeigen, ist der Deckel 4 an dem Gehäuse 3 mittels eines Gelenks 5 befestigt und kann aus der in der Zeichnung dargestellten, geschlossenen Stellung in einer vertikalen Ebene nach oben in eine offene Stellung verschwenkt werden. Des weiteren ist ein Arretiermechanismus hier in der Form eines Schnappschlosses 6 vorgesehen, über welches der Deckel 4 an der dem Gelenk 5 gegenüberliegenden Seite in seiner geschlossenen Stellung arretiert werden kann. In dem Deckel 4 ist, wie insbesondere die Figur 2 gut erkennen lässt, zentral eine Einwurföffnung 7 vorgesehen, deren Randbereich als Einwurftrichter 8 mit einem sich von der Deckeloberseite zur Deckelunterseite hin verjüngenden Querschnitt ausgebildet ist.

In das Gehäuse 3 ist ein auslaufsicherer Innenbehälter 9 aus Metall eingesetzt, der in dem Gehäuse 3 durch Führungselemente in der Form eines umlaufenden Führungssteges 10 positioniert ist. Der Innenbehälter 9 steht auf Füßen, die hier durch den hinuntergezogenen Rand 9b der Seitenwände gebildet wird, so dass der Boden 9a des Innenbehälters 9 beabstandet von dem Gehäuseboden 3a gehalten wird, und ein Isolationsspalt zwischen dem Boden 9a des Innenbehälters 9 und dem Gehäuseboden 3a gebildet wird. Dabei ist an dem oberen, zum Deckel 4 weisenden Randbereich des Innenbehälters 9 ein Dichtungselement 11 in der Form eines Dichtungsrings mit einem U-förmigen Querschnitt, welcher von oben auf den Rand des Innenbehälters 9 aufgeschoben ist, vorgesehen. Das Dichtungselement 11 dient dazu, den Ringspalt, welcher in der geschlossenen Deckelstellung zwischen dem Deckel 4 und dem Innenbehälter 9 gebildet wird, abzudichten und auf diese Weise einen Lufteintritt in den Innenbehälter 9 über den Ringspalt zu verhindern. Konkret ist der Deckel 4 mit einem Rauchblech 12 versehen, das sich zwischen der Trichteraußenseite und dem Deckelrand 4a erstreckt und in dem Bereich, in welchem es mit dem Dichtungselement 11 in Kontakt kommt, horizontal liegt.

Um Fertigungsungenauigkeiten auszugleichen, ist die Anordnung so getroffen, dass das Dichtungselement 11 beim Schließen des Deckels 4 durch die Rauchplatte 12 elastisch zusammengedrückt wird und nach dem Einschnappen des Schlosses 6 in dem zusammengedrückten Zustand gehalten wird. Auf diese Weise kann sichergestellt werden, dass auch ein ungleichmäßiger Ringspalt zwischen der Rauchplatte 12 und dem Innenbehälter 9 zuverlässig abgedichtet wird und somit bei einem Brand innerhalb des Innenbehälters 9 über diesen Ringspalt keine Luft und damit kein Sauerstoff in den Innenbehälter eindringen kann.

In den Figuren 5 und 6 ist eine alternative Ausführungsform eines erfindungsgemäßen Behältnisses dargestellt. Im Unterschied zu der zuvor anhand der Figuren 1 bis 4 beschriebenen ersten Ausführungsform sind hier in an sich bekannter Weise zwei Innenbehälter nebeneinanderstehend in dem Gehäuse 3 untergebracht, und entsprechend sind in dem Deckel 4 auch zwei Einwurföffnungen 7 vorgesehen, durch welche zu sammelndes Gut in die beiden Innenbehälter eingeworfen werden kann. Bei dieser Ausführungsform sind die beiden Ringspalte, welche zwischen dem Deckel 4 einerseits und den beiden Innenbehältern andererseits gebildet werden, jeweils durch ein Dichtungselement in der zuvor beschriebenen Weise abgedichtet.

Die Figur 7 zeigt ein Ausführungsbeispiel des erfindungsgemäßen Behältnisses 1, bei dem im Bereich der Einwurföffnung 7 eine Klappe 13 angeordnet ist, die zum Einwurf von Gegenständen über ein Gelenk 14 aus einer geschlossenen Stellung nach unten in eine hier gezeigte offene Stellung verschwenkt werden kann. Die Klappe weist in einem Abschnitt hinter dem Gelenk 14, der die Einwurföffnung 7 nicht verdeckt, einen Rückstellmechanismus in der Form eines Gegengewichtes 15 auf, durch welches sich die Klappe 13 automatisch wieder in die geschlossene Stellung zurückbewegt, nachdem sie zum Einwurf von Gegenständen in die offene Stellung verschwenkt wurde.

## Patentansprüche

1. Behältnis, insbesondere zum Sammeln von Abfällen und Wertstoffen mit einem Gehäuse (3), dessen offene Oberseite durch einen Deckel (4) verschließbar ist, wobei der Deckel (4) wenigstens eine Einwurföffnung (7) aufweist und im Randbereich der Einwurföffnung (7) als Einwurftrichter (8) ausgebildet ist, und mit einem Innenbehälter (9), der in das Gehäuse (3) eingesetzt ist, **dadurch gekennzeichnet, dass** ein Dichtungselement (11) vorgesehen ist, das bei geschlossenem Deckel (4) einen zwischen dem Innenbehälter (9) und der Deckelunterseite gebildeten Ringspalt abdichtet.

2. Behältnis nach Anspruch 1, **dadurch gekennzeichnet, dass** ein Arretiermechanismus (6) vorgesehen ist, um den Deckel (4) in seiner geschlossenen Stellung zu fixieren, und das Dichtungselement (11) derart ausgebildet und angeordnet ist, dass es in der geschlossenen und arretierten Stellung zwischen dem Innenbehälter (9) und dem Deckel (4) über seinen ganzen Umfang elastisch zusammengedrückt wird.

3. Behältnis nach Anspruch 1 oder 2, **dadurch gekennzeichnet, dass** das Dichtungselement (11) an einem zum Deckel (4) weisenden Rand des Innenbehälters (9) angeordnet ist.

4. Behältnis nach Anspruch 3, **dadurch gekennzeichnet, dass** das Dichtungselement (11) einen U- förmigen Querschnitt besitzt und auf den zum Deckel (4) weisenden Rand des Innenbehälters (9) von oben aufgeschoben ist.

5. Behältnis nach Anspruch 3 oder 4, **dadurch gekennzeichnet, dass** das Dichtungselement (11) an einem Rauchblech (12) des Gehäuses (3), welches sich zwischen dem Einwurftrichter (8) und einem Ringsteg (4a) des Deckels (4) erstreckt, in Anlage kommt.

6. Behältnis nach einem der vorherigen Ansprüche, **dadurch gekennzeichnet, dass** der Innenbehälter (9) durch Führungselemente (10) in dem Gehäuse (3) positioniert ist.

7. Behältnis nach einem der vorherigen Ansprüche, **dadurch gekennzeichnet, dass** der Innenbehälter (9) in dem Gehäuse (3) derart angeordnet oder ausgebildet ist, dass der Innenbehälterboden (9a) beabstandet von dem Gehäuseboden (3a) ist.

8. Behältnis nach einem der vorherigen Ansprüche, **dadurch gekennzeichnet, dass** der Innenbehälter (9) auslaufsicher ist und insbesondere aus Metall besteht.

9. Behältnis nach einem der vorherigen Ansprüche, **dadurch gekennzeichnet, dass** eine Klappe (13) an der Einwurföffnung (7) angeordnet ist, die zum Einwurf von Gegenständen in Richtung des Innenbehälters (9) verschwenkbar ist.

10. Behältnis nach Anspruch 9, **dadurch gekennzeichnet, dass** ein Rückstellmechanismus (15) in der Form eines Federmechanismus und/oder eines Gegengewichts an der Klappe (13) vorgesehen ist.

## Claims

1. A receptacle, in particular for collecting waste and recoverable materials, comprising a housing (3) having an open top coverable by a cover (4), wherein the cover (4) has at least one insertion opening (7) and is formed as an insertion funnel (8) in the edge area of the insertion opening (7), and an inner container (9) accommodated within the housing (3), **characterized in that** a sealing element (11) is provided which seals the circumferential gap formed between the inner container (9) and the bottom of the cover when the cover (4) is closed.

2. The receptacle according to claim 1, **characterized in that** a detent mechanism is provided to fix the cover (4) in its closed position and **in that** the sealing element (11) is formed and arranged in such a way that it is resiliently compressed throughout its circumference between the inner container (9) and the cover (4) in the closed and locked position.

3. The receptacle according to claim 1 or 2, **characterized in that** the sealing element (11) is arranged on an edge of the inner container (9) facing the cover (4).

4. The receptacle according to claim 3, **characterized in that** the sealing element (11) has a U-shaped cross-section and is set on the edge of the inner container (9) facing the cover (4) from above.

5. The receptacle according to claim 3 or 4, **characterized in that** the sealing element (11) contacts a smoke plate (12) of the housing (3) which extends between the insertion funnel (8) and a circumferential rim (4a) of the cover (4).

6. The receptacle according to any one of the preceding claims, **characterized in that** the inner container (9) is positioned by guiding elements (10) in the housing (3).

7. The receptacle according to any one of the preceding claims, **characterized in that** the inner container (9) is arranged or formed in the housing (3) in such a way that the inner container bottom (9a) is spaced from the housing bottom (3a).

8. The receptacle according to any one of the preceding claims, **characterized in that** the inner container (9) is leak-proof and in particular of metal.

9. The receptacle according to any one of the preceding claims, **characterized in that** a flap (13) is arranged at the insertion opening (7) pivotable toward the inner container (9) to allow the insertion of objects.

10. The receptacle according to claim 9, **characterized in that** a return mechanism (15) in the form of a spring mechanism and/or a counterweight is provided at the flap (13).

## Revendications

1. Réceptacle, en particulier pour collecter des déchets et des matières à valoriser, comprenant un boîtier (3) dont le côté supérieur ouvert est refermable par un couvercle (4), le couvercle (4) présentant au moins une ouverture d'introduction (7) et étant réalisé sous forme d'entonnoir d'introduction (8) dans la zone de bord de l'ouverture d'introduction (7), et comportant un récipient intérieur (9) qui est mis en place dans le boîtier (3), **caractérisé en ce qu'**il est prévu un élément d'étanchéité (11) qui étanche un intervalle annulaire formé entre le récipient intérieur (9) et le côté inférieur du couvercle, lorsque le couvercle (4) est fermé.

2. Réceptacle selon la revendication 1, **caractérisé en ce qu'**il est prévu un mécanisme d'arrêt pour fixer le couvercle (4) dans sa position fermée, et **en ce que** l'élément d'étanchéité (11) est réalisé et agencé de manière à être comprimé élastiquement sur toute sa périphérie entre le récipient intérieur (9) et le couvercle (4), dans la position fermée et arrêtée.

3. Réceptacle selon la revendication 1 ou 2, **caractérisé en ce que** l'élément d'étanchéité (11) est agencé sur un bord du récipient intérieur (9), bord qui est dirigé vers le couvercle (4).

4. Réceptacle selon la revendication 3, **caractérisé en ce que** l'élément d'étanchéité (11) possède une section transversale en forme de U et est enfilé depuis le haut sur le bord du récipient intérieur (9), bord qui est dirigé vers le couvercle (4).

5. Réceptacle selon la revendication 3 ou 4, **caractérisé en ce que** l'élément d'étanchéité (11) vient en appui contre une tôle à fumées (12) du boîtier (3), qui s'étend entre l'entonnoir d'introduction (8) et une barrette annulaire (4a) du couvercle (4).

6. Réceptacle selon l'une des revendications précédentes, **caractérisé en ce que** le récipient intérieur (9) est positionné dans le boîtier (3) par des éléments de guidage (10).

7. Réceptacle selon l'une des revendications précédentes, **caractérisé en ce que** le récipient intérieur (9) est ainsi agencé ou réalisé dans le boîtier (3) que le fond (9a) du récipient intérieur est écarté du fond de boîtier (3a).

8. Réceptacle selon l'une des revendications précédentes, **caractérisé en ce que** le récipient intérieur (9) est protégé à l'encontre des fuites et est constitué en particulier en métal.

9. Réceptacle selon l'une des revendications précédentes, **caractérisé en ce qu'**un volet (13) est agencé au niveau de l'ouverture d'introduction (7) qui est susceptible de pivoter en direction du récipient intérieur (9) pour introduire des objets.

10. Réceptacle selon la revendication 9, **caractérisé en ce qu'**il est prévu un mécanisme de rappel (15) sous la forme d'un mécanisme à ressort et/ou d'un contrepoids sur le volet (13).
